# DEMANDE DE BREVET EUROPEEN

(11) **EP 1 060 801 A1**
(43) Date de publication de la demande: **20.12.2000**
(21) Numéro de dépôt: 00440006.5
(22) Date de dépôt: 11.01.2000
(51) Int. Cl.: B08B 9/00, B08B 3/00

(54) **Dispositif de nettoyage et de séchage rapide de l'intérieur d'un casque**

(30) Priorité: 07.06.1999 FR 9907237
(71) Demandeur: Arrive, Jean-Luc, 44700 Orvault (FR)
(72) Inventeur: Patalane, Patrick, 44420 Piriac (FR); Drean, Philippe, 44570 Trignac (FR)
(74) Mandataire: Arbousse-Bastide, Jean-Claude Philippe

(57) **Abrégé**

Il comporte un moyen (2) de maintien d'un casque (1) associé à un moyen (3) de nettoyage comprenant un élément expansible (4) destiné à être introduit dans ledit casque (1), l'un desdits moyens (2, 3) étant susceptible de tourner axialement par rapport à l'autre, tandis que ledit élément expansible (4) est recouvert d'une pièce de tissu (41) et incorpore un moyen (31) apte à diffuser de la vapeur, puis de l'air chaud.

## Description

La présente invention a pour objet un dispositif de nettoyage et de séchage rapide de l'intérieur d'un casque.

De manière générale, un casque, pour la pratique de la moto, d'un sport tel que le ski, ou autres activités, comporte une coque extérieure rigide et un garnissage intérieur comprenant un calotin de polystyrène et de mousse, recouvert d'un tissu.

Le nettoyage de la partie intérieure des casques constitue une opération délicate, en effet, on utilise généralement de l'eau savonneuse avec pour inconvénient, du fait du temps de séchage nécessaire, une stagnation d'humidité dans la mousse, laquelle peut entraîner un décollement du calotin.

On peut également utiliser des produits d'entretien conditionnés en aérosols, qui suppriment les problèmes d'humidité résiduelle, par contre du point de vue nettoyage le résultat est décevant, alors que le prix de revient est relativement élevé.

On connaît également des dispositifs permettant de sécher les casques, notamment celui décrit dans le document DE 297.16.924 qui comporte des moyens permettant d'amener de l'air chaud dans un ou plusieurs casques, l'air chaud pouvant être additionné d'un produit déodorant et/ou désinfectant. Toutefois, ce dispositif ne permet pas de nettoyer l'intérieur d'un casque.

La présente invention a pour but de proposer un dispositif de nettoyage et de séchage de l'intérieur d'un casque d'une très grande efficacité, permettant de remédier aux divers inconvénients précités.

Le dispositif de nettoyage et de séchage de l'intérieur d'un casque selon l'invention se caractérise essentiellement en ce qu'il comporte un moyen de maintien d'un casque associé à un moyen de nettoyage comprenant un élément expansible destiné à être introduit dans ledit casque, l'un desdits moyens étant susceptible de tourner axialement par rapport à l'autre, tandis que ledit élément expansible est recouvert d'une pièce de tissu et incorpore un moyen apte à diffuser de la vapeur, puis de l'air chaud.

Selon une caractéristique additionnelle du dispositif selon l'invention, le moyen de maintien comporte au moins un arceau destiné à passer au-dessus du casque, et dont les extrémités sont munies du côté intérieur de moyens de serrage permetant de bloquer le casque .

Selon une autre caractéristique additionnelle du dispositif selon l'invention, il comporte un moyen d'aspiration permettant d'éliminer la vapeur résiduelle lors du fonctionnement.

Selon une autre caractéristique additionnelle du dispositif selon l'invention, il comporte un moyen de brossage permettant, en association avec la vapeur et la rotation du moyen de maintien ou du moyen de nettoyage, de brosser la base du garnissage intérieur du casque.

Selon une autre caractéristique additionnelle du dispositif selon l'invention, la pièce de tissu est réalisée en coton, et est tissée de manière à lui procurer une certaine extensibilité.

Selon un premier mode de réalisation du dispositif selon l'invention, l'élément expansible consiste en une vessie gonflable comportant en périphérie des orifices en liaison avec des tuyaux reliés à un générateur de vapeur et à un générateur d'air chaud, actionnables alternativement.

Selon un second mode de réalisation du dispositif selon l'invention, l'élément expansible consiste en un ressort de traction cintré pour former une boucle, et agencé de manière que l'une de ses extrémités soit fixe tandis que l'autre est mobile en translation axiale de manière à modifier la taille de ladite boucle à l'intérieur du casque, le chiffon, de forme tubulaire, étant enfilé sur ledit ressort, tandis qu'un tuyau percé d'une multiplicité de trous est introduit dans ledit ressort et connecté à un générateur de vapeur et à un générateur d'air chaud, actionnables alternativement.

Avantageusement, l'une des extrémités du ressort est désolidarisable du moyen de nettoyage pour permettre d'enfiler le tissu sur ledit ressort.

Les avantages et les caractéristiques de la présente invention ressortiront plus clairement de la description qui suit et qui se rapporte au dessin annexé, lequel en représente plusieurs modes de réalisation non limitatifs.

Dans le dessin annexé :
- la figure 1 représente une vue schématique avec coupe partielle d'un premier mode de réalisation du dispositif selon l'invention.
- la figure 2 représente une vue schématique avec coupe partielle d'un second mode de réalisation du même dispositif.

En référence à la figure 1, on peut voir un premier mode de réalisation d'un dispositif de nettoyage et de séchage rapide de l'intérieur d'un casque 1 représenté en traits discontinus.

Le casque 1 comprend une coque extérieure rigide 10 garnie intérieurement d'un calotin 11 de polystyrène et de mousse, recouvert d'un tissu.

Le dispositif de nettoyage et de séchage selon l'invention comprend un moyen de maintien 2 du casque 1 et. un moyen 3 de nettoyage et de séchage de l'intérieur de celui-ci.

Le moyen de maintien 2 consiste en un arceau 20 qui enveloppe le casque 1 en passant par au-dessus de celui-ci, complété d'un demi-arceau 21 solidarisé au milieu de l'arceau 20, l'ensemble étant solidaire d'un bâti, non représenté, qui en permet une translation verticale matérialisée par la flèche double F. L'arceau 20 et le demi-arceau 21 sont garnis intérieurement de moyens de calage 22 consistant en des plots de matière plastique souple, tandis que la fixation du casque 1 est réalisée par l'intermédiaire de moyens de serrage 23 du type à vis, que comporte chacune des extrémités de l'arceau 20.

On notera que les moyens de serrage peuvent également consister en des vérins pneumatiques ou à électrique à vis.

Le moyen 3 de nettoyage et de séchage comporte un élément expansible apte à être introduit à l'intérieur du casque 1 afin de réaliser le nettoyage du calotin 11.

L'élément expansible consiste en une vessie 4 réalisée en caoutchouc, montée de manière étanche sur la base 30 d'un collecteur 31 de forme cylindrique qu'elle recouvre, le collecteur 31 comportant une pluralité d'embouts 32 auxquels sont connectés des tubes 40 qui débouchent en surface de la vessie 4.

La vessie 4 et les tubes 40 peuvent venir ensemble de moulage, il est cependant possible que la vessie 4 ne comporte que des parties de tubes auxquelles on raccorde des tubes eux-mêmes raccordés aux embouts 32, ce mode de réalisation permettant notamment de choisir la longueur adéquate des tubes 40, et, en fonction de la raideur des tubes, de donner une certaine rigidité à la vessie 4.

Le collecteur 31 est solidarisé à l'extrémité d'un tube 33 monté en rotation libre dans une platine 34 qu'il traverse perpendiculairement, et, dans lequel passent deux conduits 35 et 36, le conduit 35 étant relié à un générateur de vapeur V et à un générateur d'air chaud A, tandis que le conduit 36 est relié à un compresseur C et que son autre extrémité 37 débouche de la base 30 à l'intérieur de la vessie 4.

On notera que la vapeur et l'air chaud utilisent le même conduit 35, il est toutefois possible qu'ils aient chacun le leur.

D'autre, part, une bielle 38 est calée sur le tube 33, sous la platine 34, et reliée à un moyen de manoeuvrement du type vérin, non représenté, permettant de faire pivoter alternativement dans un sens puis dans l'autre selon la flèche double G, le tube 33 et par conséquence le collecteur 31 et la vessie 4 qui lui est solidarisée.

Sous l'action du compresseur C, qui de préférence est équipé d'un pressostat non représenté, la vessie 4, qui aura été préalablement recouverte d'une pièce de tissu 41 de forme adéquate, est gonflée jusqu'à épouser la forme intérieure du calotin 11. La mise en fonctionnement du générateur de vapeur V associée au mouvement de pivotement en va-et-vient du collecteur 31, permet de nettoyer le calotin 11.

On notera que le mouvement de pivotement alternatif en va-et-vient est préféré à un mouvement continu de rotation, éventuellement réversible, pour éviter, outre les problèmes de connexions, de vriller la vessie 4.

Il est également possible que le collecteur 31 soit fixe, et que le mouvement de pivotement alternatif en va-et-vient soit assuré par le moyen de maintien 2.

En ce qui concerne la pièce de tissu 41, elle en forme de poche et est réalisée dans un tissu très cotonneux, pour absorber un maximum de saleté, extensible, du type jersey, et suffisamment poreux pour laisser passer la vapeur. D'autre part, des moyens sont prévus pour solidariser la pièce de tissu 41 au socle 30 du collecteur 31, par exemple par serrage à l'aide d'un collier, ou par système d'accrochage réversible, une bande du type "velcro" par exemple.

En ce qui concerne la vessie 4, sa forme est telle qu'elle épouse l'intérieur du casque 1, on peut prévoir à cet effet une proéminence au niveau de sa base pour nettoyer la partie avant du casque 1.

Après l'opération de nettoyage, la pièce de tissu 41 est de préférence enlevée, le générateur d'air chaud A prend le relais du générateur de vapeur V et fonctionne jusqu'à élimination complète de l'humidité.

Si on se réfère maintenant à la figure 2, on peut voir un second mode de réalisation du dispositif selon l'invention qui comporte un moyen de maintien 5 du casque 1 et moyen 6 de nettoyage et de séchage.

Le moyen de maintien 5 est semblable au moyen de maintien 2 du premier mode réalisation, c'est-à-dire qu'il comprend un arceau 50, un demi-arceau 51, des moyens de calage 52 et des moyens de serrage 53.

Le moyen de maintien 5 est également porté par un bâti, non représenté, et mobile en translation verticale selon la flèche double F. De plus, il peut être animé en rotation axiale dans un sens ou dans l'autre, en continu ou en alternance dans un mouvement de pivotement en va-et-vient, selon la flèche double B.

On notera que le moyen 6 de nettoyage et de séchage, qui sera décrit plus loin, pourrait être animé en rotation alors que le moyen de maintien 5 demeure fixe, toutefois cette configuration est plus complexe techniquement.

Le moyen 6 de nettoyage et de séchage comporte également un élément expansible apte à être introduit à l'intérieur du casque 1 afin de réalisé le nettoyage du calotin 11, et qui consiste en un ressort 7, cintré pour former une boucle 70, et dont une extrémité 71 est solidarisée à une platine 60 placée sous le moyen de maintien 5, tandis que l'autre extrémité 72 traverse la platine 60 par un orifice 61 et y est mobile en translation axiale, selon la flèche double H, de manière que cette translation dans un sens ou dans l'autre permette de réduire ou d'agrandir la boucle 70.

L'extrémité 72 du ressort 7 est pourvue d'un embout 73 destiné à la fixation à un moyen de poussée et de traction, non représenté, cette fixation étant réversible de manière que l'extrémité 72 puisse être extraite de l'orifice 61 pour pouvoir enfiler sur le ressort 7 un tissu 74 de forme tubulaire.

On notera qu'il est également possible que l'extrémité 71 soit désolidarisable de la platine 60.

On notera qu'il est également possible d'utiliser une bande de tissu munie longitudinalement et en périphérie de moyens de solidarisation, ce qui permet une mise en place ne nécessitant pas la dépose de l'une des extrémités 71 ou 72 du ressort 7.

Le moyen 6 de nettoyage et de séchage comporte également un tuyau souple 62 muni longitudinalement de trous, non visibles, introduit dans le ressort 7 par l'extrémité 71 de celui-ci, et relié à un générateur de vapeur V et à un générateur d'air chaud A.

En fonctionnement, après avoir placé le casque 1 dans le moyen de maintien 5, on abaisse celui-ci de manière à faire pénétrer le ressort 7 garni du tissu tubulaire 74 à l'intérieur du casque 1. Puis par le déplacement de l'extrémité 72 du ressort 7 on agrandit la boucle 70 jusqu'à ce qu'elle prenne la forme de l'intérieur du casque 1. Ensuite on actionne le générateur de vapeur V et on déclenche la rotation du moyen de maintien 5. Lorsque l'intérieur du casque 1 est propre, ce qui peut être vérifié lors d'interruptions du processus, on actionne le générateur d'air chaud A pour éliminer l'humidité.

Le ressort 4 est choisi de manière à pouvoir être déformé tout en conservant une rigidité suffisante pour réaliser une bonne application du tissu 74 contre l'intérieur du casque 1.

Quel que soit le mode de réalisation du dispositif selon l'invention, le moyen de nettoyage et de séchage 3 ou 5 peut comporter de plus des brosses permettant, en association avec la vapeur et la rotation de l'un ou l'autre des moyens de maintien de nettoyage et de séchage, de brosser la base du garnissage intérieur du casque.

De même, quel que soit son mode de réalisation, le dispositif selon l'invention peut être équipé avantageusement d'un moyen d'aspiration agissant entre le moyen de nettoyage et de séchage et le casque de manière à aspirer la vapeur résiduelle.

Il va de soi que la présente invention ne saurait être limitée à la description qui précède de quelques-uns de ses modes de réalisation, susceptibles de subir un certain nombre de modifications sans pour autant sortir du cadre de l'invention.

## Revendications

1. Dispositif de nettoyage et de séchage rapide de l'intérieur d'un casque caractérisé en ce qu'il comporte un moyen (2; 5) de maintien d'un casque (1) associé à un moyen (3; 6) de nettoyage comprenant un élément expansible (4; 7) destiné à être introduit dans ledit casque (1), l'un desdits moyens (2; 5, 3; 6) étant susceptible de tourner axialement par rapport à l'autre, tandis que ledit élément expansible (4; 7) est recouvert d'une pièce de tissu (41; 74) et incorpore un moyen (31; 62) apte à diffuser de la vapeur, puis de l'air chaud.

2. Dispositif selon la revendication 1, caractérisé en ce que le moyen (2; 5) de maintien comporte au moins un arceau (20; 50) destiné à passer au-dessus du casque (1), et dont les extrémités sont munies du côté intérieur de moyens de serrage (23; 53) permetant de bloquer le casque.

3. Dispositif selon la revendication 1 ou la revendication 2, caractérisé en ce qu'il comporte un moyen d'aspiration permettant d'éliminer la vapeur résiduelle lors du fonctionnement.

4. Dispositif selon l'une quelconque des revendications précédentes, caractérisé en ce qu'il comporte un moyen de brossage permettant, en association avec la vapeur et la rotation du moyen de maintien (2; 5) ou du moyen de nettoyage (3; 6), de brosser la base du garnissage intérieur du casque (1).

5. Dispositif selon l'une quelconque des revendications précédentes, caractérisé en ce que la pièce de tissu (41; 74) est réalisée en coton, et est tissée de manière à lui procurer une certaine extensibilité.

6. Dispositif selon l'une quelconque des revendications précédentes, caractérisé en ce que l'élément expansible consiste en une vessie gonflable (4) comportant en périphérie des orifices en liaison avec des tuyaux (40) reliés à un générateur de vapeur (V) et à un générateur d'air chaud (A), actionnables alternativement.

7. Dispositif selon la revendication 6, caractérisé en ce que la vessie (4) est montée étanche sur la base (30) d'un collecteur (31) qu'elle recouvre, lequel est solidarisé à l'extrémité d'un tube (33) monté en rotation libre dans une platine (34) qu'il traverse perpendiculairement, et dans lequel passent deux conduits (35, 36), l'un relié à au générateur de vapeur (V) et au générateur d'air chaud (A), tandis que l'autre conduit (36) est relié à un compresseur (C) et que son autre extrémité (37) débouche dans ladite base (30) à l'intérieur de ladite vessie (4), les tuyaux (40) de celle-ci étant chacun connecté à l'un des embouts (32) que comporte ledit collecteur (31) et qui par lesquels diffuse la vapeur ou l'air chaud.

8. Dispositif selon l'une quelconque des revendications 1 à 5, caractérisé en ce que l'élément expansible consiste en un ressort de traction (7) cintré pour former une boucle (70), et agencé de manière que l'une de ses extrémités soit fixe tandis que l'autre est mobile en translation axiale de manière à modifier la taille de ladite boucle (70) à l'intérieur du casque (1), le tissu (74), de forme tubulaire, étant enfilé sur ledit ressort (7), tandis qu'un tuyau (62) percé d'une multiplicité de trous est introduit dans ledit ressort (7) et connecté à un générateur de vapeur (V) et à un générateur d'air chaud (A), actionnables alternativement.

9. Dispositif selon la revendication 8, caractérisé en ce que l'une des extrémités (71, 72) du ressort (7) est désolidarisable du moyen de nettoyage (6) pour permettre d'enfiler le tissu (74) sur ledit ressort.
